# EUROPÄISCHE PATENTSCHRIFT

(11) **EP 0 482 656 B1**
(45) Veröffentlichungstag und Bekanntmachung des Hinweises auf die Patenterteilung: **08.03.1995**
(21) Anmeldenummer: 91118198.0
(22) Anmeldetag: 24.10.1991
(51) Int. Cl.: B65H 49/06

(54) **Aufsteckdorn für Hülsen**
Mandrel for clamping bobbin-tubes
Mandrin pour tubes de bobine

(30) Priorität: 25.10.1990 DE 4033997
(43) Veröffentlichungstag der Anmeldung: 29.04.1992
(73) Patentinhaber: IRO AB, S-523 01 Ulricehamn (SE)
(72) Erfinder: Albinger, Helmut, A-6850 Dornbirn (AT)
(74) Vertreter: Grünecker, Kinkeldey, Stockmair & Schwanhäusser Anwaltssozietät

(56) Entgegenhaltungen:
- WO-A-89/07572
- DE-A- 3 834 910
- FR-A- 1 215 875
- US-A- 1 333 632
- US-A- 4 485 987

## Beschreibung

Die Erfindung betrifft einen Aufsteckdorn der im Oberbegriff des Patentanspruchs 1 angegebenen Art.

Bei einem aus dem DE-GM 19 51 039 bekannten Aufsteckdorn dieser Art ist eine einzige Spreizfingergruppe vorgesehen, die vom Grundkörper entgegengesetzt zur Aufsteckrichtung der Spulenhülse schräg abstehen. Die Verstellvorrichtung weist einen am Grundkörper verschiebbaren Teller auf, der in unterschiedlichen Lagen mittels einer Klemmschraube am Grundkörper festgestellt werden kann und den Winkel bestimmt, mit dem die Spreizfinger der Gruppe vom Grundkörper abstehen. Ferner ist ein stationärer, trichterförmiger Teller als zweites Widerlager für das in Aufsteckrichtung vordere Spulenhülsenende vorgesehen. Die Spreizfinger stehen immer in der Hülsenhaltestellung; das Aufstecken und Abziehen erfolgt stets gegen die von den Spreizfingern ausgeübte Kraft. Die Anpassung des Aufsteckdorns an die jeweilige Spulenhülsengröße oder Form kann nur bei abgenommener Spule und über mehrere Versuche erfolgen, da die Verstellvorrichtung bei aufgesteckter Spule nicht mehr zugänglich ist. Die Halterung der Spule entspricht den in modernen, textilverarbeitenden Einrichtungen geltenden Ansprüchen nicht. Die Kraft, mit der die Spreizfinger der einzigen Spreizfingergruppe die Spulenhülse beaufschlagen, ist begrenzt, da ein zerstörungsfreies Abziehen der Spulen möglich sein muß.

Bei einem aus der EP-A-02 68 962 bekannten Spulenhalter ist eine stationäre Anschlagplatte für ein Spulenhülsenende und als Träger eines außermittigen Zapfens vorgesehen, an dem zwei federnde Arme hintereinander befestigt sind. Die Spulenhülse wird in einer schrägen Lage festgelegt, wobei beim Aufstecken mindestens die Nachgiebigkeit eines der Arme überwunden wird und das Abziehen entgegen der Haltekraft dieses Armes erfolgt.

Bei einem aus der DE-OS 32 29 036 bekannten Spulenhalter ist am Grundkörper ein gestufter Zentrierkonus gegen Federkraft verschiebbar, der stufenweise unterschiedliche Spulenhülsenenden aufzunehmen vermag. Mittels eines Kniehebelmechanismus auseinanderspreizbare Klinken am Grundkörper beaufschlagen die Spulenhülse an ihrem Innenumfang. Ferner wird der in Aufsteckrichtung hintere Rand der Spulenhülse formschlüssig gesichert. Der Spulenhalter ist kompliziert und schwierig zu handhaben.

Aus der US-A-1 333 632 ist ein Spulenhalter mit zwei gemeinsam verstellbaren Spreizfingergruppen bekannt.

Der Erfindung liegt die Aufgabe zugrunde, einen baulich einfachen, leicht zu bedienenden und funktionssicheren, universellen Aufsteckdorn der eingangs genannten Art zu schaffen, mit dem Hülsen unterschiedlicher Formen und Größen, d.h. zylindrische oder konische Hülsen mit verschiedenen Innendurchmessern, Kegelwinkeln oder Längen sicher haltbar und trotzdem leicht abnehmbar sind.

Die gestellte Aufgabe wird mit den im kennzeichnenden Teil des Patentanspruchs 1 enthaltenen Merkmalen gelöst.

Bei dieser Ausbildung wird die Hülse im Inneren mit beiden Spreizfingergruppen unabhängig von der Form oder Größe gleichermaßen sicher und zentriert gehalten. Mit der Schnellspannvorrichtung lassen sich die Spreizfinger gemeinsam in einem Zug zusammenziehen, um die Hülse leicht und ohne Beschädigung des Innenumfangs wegnehmen zu können. Zum Festlegen wird die Spule positioniert, während die Spreizfinger in einem Zug bis in die Haltestellung aufgespreizt sind. Da die Haltekraft der Spreizfinger über die Schnellspannvorrichtung aufgebracht wird, läßt sich exakt und reproduzierbar die jeweils richtige Haltekraft erzeugen. Das Abnehmen erfolgt, ohne die Innenwand der Hülse zu beschädigen. Bei einer zylindrischen Hülse werden die Spreizfinger unabhängig vom Durchmesser mit der Schnellspannvorrichtung an den Innendurchmesser angepaßt. Bei einer konischen Hülse werden die Spreizfinger einer Gruppe vorab relativ zu den Spreizfingern der anderen Gruppe so weit verstellt, daß bei aufgespannter Spule ein fester Sitz an beiden Gruppen erreicht ist. Gegebenenfalls kann die Anpassung an die Konizität auch noch bei aufgesteckter Spule vorgenommen werden, z.B. wenn merkbar ist, daß die Spule an der einen oder der anderen Spreizfingergruppe zu fest oder zu locker sitzt. Alternativ ist es ferner möglich, mittels der Schnellspannvorrichtung und der Justiervorrichtung die Spreizfinger von vornherein auf die Hülsengröße oder -form abzustimmen und die Spule aufzuschieben und abzuziehen, ohne die Schnellspannvorrichtung nochmals zu betätigen. Für besonders lange Hülsen können auch mehr als zwei Spreizfingergruppen am Grundkörper angeordnet sein, um die Hülse an mehreren in Längsrichtung möglichst weit beabstandeten Bereichen stabil festzulegen. Im Hinblick auf die Anpassung an die jeweilige Hülsenform, -größe oder Konizität ist es günstig, daß die Schnellspannvorrichtung und die Justiervorrichtung voneinander unabhängig zu betätigen sind. Der Aufsteckdorn ist universell für praktisch alle gängigen Hülsengrößen und -formen verwendbar und gewährleistet in jedem Fall eine sichere zentrische Lagerung. Der Aufsteckdorn ist einfach und kostengünstig herstellbar und kann wegen der festen Halterung der Hülse in jeder Lage, z.B. stehend, liegend oder hängend, benutzt werden.

Bei der Ausführungsform gemäß Anspruch 2 wird die Schnellspannvorrichtung benutzt, die Hülse annähernd kraftfrei aufbringen und wieder wegnehmen zu können, hingegen in der Haltestellung die Spulenhülse nur innen in mindestens zwei in Längsrichtung beabstandeten Bereichen stabil festzulegen. Die Schnellspannvorrichtung kann dabei in Spann- und in Löserichtung wirken bzw. in einer Richtung durch Federkraft unterstützt sein.

Alternativ ist es gemäß Anspruch 3 vorteilhaft, wenn wenigstens ein Federspeicher für die jeweilige Haltestellung mit gewünschter vorbestimmter Haltekraft sorgt, während die Schnellspannvorrichtung in Löserichtung wirkt und den Federspeicher solange überwindet, bis der Hülsenwechsel vollzogen ist.

Bei der Ausführungsform gemäß Anspruch 4 wird eine Spreizfingergruppe relativ zur anderen verstellt, um den Aufsteckdorn an eine Konizität der Hülse anzupassen. Es kann auch bei zylindrischen Spulenhülsen zweckmäßig sein, unterschiedlich abstehende Spreizfinger einzustellen, um die Hülse in einem Bereich fester zu haltern als im anderen Bereich, beispielsweise um bei höheren Abwickelkräften eines Fadens von der Hülse ein Schwingen zu unterdrücken. Die Schnellspannvorrichtung verstellt trotzdem die Spreizfinger aller Gruppen gemeinsam.
Bei der Ausführungsform gemäß Anspruch 5 hält die Bedienungsperson die Hülse mit einer Hand, während sie mit der anderen Hand die Schnellspannvorrichtung bedient. Dies führt einerseits zu einem festen Sitz in der Haltestellung; andererseits wird die Innenwand der Hülse beim Abnehmen nicht beschädigt. Der Hülsenwechsel läuft rasch ab. Der Aufsteckdorn ist einfach und leicht zu bedienen.

Ein wichtiger Gedanke geht aus Anspruch 6 hervor. Auf diese Weise wird eine ferngesteuerte automatische Bedienung des Aufsteckdorns erreicht, wie sie in besonderen Anwendungsfällen, z.B. bei Hülsenhalterungen mit einer Vielzahl von Aufsteckdornen, vorteilhaft ist. Dies ist auch günstig, wenn ein Federspeicher die Spreizfinger in die Haltestellung bringt, und der Antrieb den Federspeicher nur während des Hülsenwechsels überwindet. Der Aufsteckdorn kann ferngesteuert oder automatisch betätigt werden. Er läßt sich, z.B., so auslegen, daß stets die gleiche und voreinstellbare Haltekraft erreicht wird.

Eine weitere, vorteilhafte Ausführungsform geht aus Anspruch 7 hervor. Bei dieser Ausbildung werden zum Festlegen und Abnehmen der Hülse die Spreizfinger der beiden Gruppen gemeinsam verstellt. Unabhängig davon läßt sich mit der Justiervorrichtung eine Grundstellung einstellen, in der die Spreizfinger in beiden Gruppen voneinander verschieden weit aufgespreizt sind, z.B. für konische Spulenhülsen. Unabhängig ist dabei so zu verstehen, daß die Spreizfinger der beiden Spreizfingergruppen zwar gemeinsam verstellt werden, um eine Hülse festzulegen oder abnehmen zu können, während die Anpassung an die Form der Hülse darauf keinen Einfluß hat.

Herstellungstechnisch ist die Ausführungsform gemäß Anspruch 8 zweckmäßig, bei der die aktiven Komponenten des Aufsteckdorns im Grundkörper untergebracht sind, und außen nur die Spreizfinger vorliegen. Die Spreizfinger lassen sich mit ihrer L-förmigen Gestalt formtreu und stabil herstellen. Die Verstellung jedes Spreizfingers um seine Schwenkhalterung führt zu einer Hubübersetzung, so daß das freie Ende des Spreizfingers einen großen Bereich überstreicht, obwohl der Querschenkel nur in einem relativ kleinen Bereich bewegt wird. Die Federn wirken als Rückstellfedern. Die Steuerbewegung der Schnellspannvorrichtung oder der Justiervorrichtung braucht nur in einer Richtung zu erfolgen. Ferner wird durch die Federn eine wünschenwerte Gesamtelastizität erreicht, die Brüchen oder Spannungspitzen entgegenwirkt.

Zweckmäßig ist ferner der Gedanke von Anspruch 9, weil die Spreizfinger nicht aus dem Grundkörper herausgedrückt werden können.

Wichtig ist ferner die Ausführungsform gemäß Anspruch 10, weil eine saubere, ruckfreie Kraftübertragung mit feinfühliger Bewegungssteuerung gewährleistet wird.

Eine baulich einfache, funktionssichere und kostengünstige Ausführungsform geht aus Anspruch 11 hervor. Durch Verdrehen der Verstellmutter werden über die Spindel die Spreizfinger gemeinsam und feinfühlig verstellt. Es lassen sich kontrollierbar hohe Haltekräfte erzeugen, die die Bedienungsperson anhand des Drehwiderstandes spürt.

Eine zweckmäßige Alternative geht aus Anspruch 12 hervor. Für das Haltern und die jeweilige Haltekraft, die über einen großen Stellbereich konstant sein kann, ist der Federspeicher verantwortlich. Die Betätigung der Schnellspannvorrichtung - von Hand oder über einen Antrieb - erfolgt zum Hülsenwechsel, um dann die Haltekraft aufzuheben und die Hülse schonend abnehmen zu können.

Die Ausführungsform gemäß Anspruch 13 ist baulich einfach und robust und wünschenswert schlank, so daß sie für kleine Hülsen brauchbar ist. Der Verstellbereich läßt sich so weit ausdehen, daß die kleinsten und die größten Hülsen gleichermaßen gehalten werden.

Wichtig ist dabei das Merkmal von Anspruch 14, weil die Verstellvorgänge auch bei aufgebrachter Hülse vorgenommen werden können. Für einendig geschlossene Spulenhülsen kann die Justiervorrichtung vom gleichen Ende des Grundkörpers betätigbar sein wie die Schnellspannvorrichtung. Der Zentrierfortsatz ist besonders für kleine oder für Hülsen wichtig, die an einem Ende geschlossen sind. Er legt sich entweder an die Hülseninnenwand an oder greift in eine Zentrieröffnung des geschlossenen Hülsenendes ein. Die zweite Spreizfingergruppe kann dann passiv bleiben oder überhaupt weggenommen werden. Die erste Spreizfingergruppe übernimmt dann die alleinige Halterung, während der Zentrierfortsatz die Hülse sauber zentriert.

Montagetechnisch ist die Ausführungsform gemäß Anspruch 15 zweckmäßig. Die Schalenteile gestatten es, die innenliegenden Komponenten des Aufsteckdorns vorzumontieren und dann die Schalenteile am Tragrohr festzulegen. Der Aufsteckdorn ist kompakt und schlank.

Der Gedanke von Anspruch 16 ist für die Herstellung wichtig, weil ein einziger Spreizfingertyp für alle Spreizfingergruppen ausreicht. Diese angegebenen Materialien sind haltbar und belastbar. Es ist aber denkbar, unterschiedliche Spreizfinger in den beiden Gruppen vorzusehen, d.h. in unterschiedlicher Form oder Größe oder in verschiedenen Materialen. Dabei kann es zweckmäßig sein, an den freien Enden der Spreizfinger reibungsaktive Beläge anzubringen oder die Struktur und Ausbildung der freien Enden der Spreizfinger auf einen zentrischen Sitz der Hülse, auf eine gute Halterung auch unter Erschütterungen und auf eine schonende Behandlung der Innenwand der Spulenhülse abzustimmen.

Anhand der Zeichnung werden Ausführungsformen des Erfindungsgegenstandes erläutert. Es zeigen:
- Fig. 1: einen Längsschnitt durch einen Aufsteckdorn,
- Fig. 2: eine Draufsicht des Aufsteckdorns,
- Fig. 3: ein Schema einer weiteren Ausführungsform, und
- Fig. 4: eine weitere Ausführungsform im Schnitt.

Ein Aufsteckdorn A gemäß den Fig. 1 und 2 zum Halten einer Hülse K, die der Kern einer Garnspule sein kann, besitzt einen langgestreckten Grundkörper G, der aus einem Tragrohr 2 und über Halteteile 21 und 30 sowie Nieten oder Schrauben 7 daran befestigten Schalenteilen 1a, 1b zusammengesetzt ist. In Längsrichtung beabstandet sind eine erste und eine zweite Spreizfingergruppe S1 und S2 vorgesehen. Der Vollständigkeit halber wird hier darauf hingewiesen, daß auch mehr als zwei Spreizfingergruppen am Grundkörper G hintereinanderliegend angeordnet sein könnten.

Für die Spreizfingergruppen S1, S2 ist eine Vertellvorrichtung V vorgesehen, die aus einer Schnellspannvorrichtung Q und einer davon unabhängig betätigbaren Justiervorrichtung J besteht.

Die Spreizfinger 10 bzw. 11 sind untereinander gleich. Jeder Spreizfinger 10, 11 hat L-förmige Gestalt mit einem Hochschenkel 12, einem Querschenkel 14 und einer diese beiden Schenkel verbindenen Beuge 15. Jeder Hochschenkel 12 hat ein freies Ende 13, das zum Haltern der Spulenhülse K benutzt wird. Der Vollständigkeit halber wird hier darauf hingewiesen, daß die Spreizfinger 10 und 11 in Form und Größe auch voneinander verschieden sein können und daß auch gebogene Spreizfinger denkbar sind, die an der Hülse K mit den Bogenaußenseiten angreifen.

Die Spreizfinger 10 der ersten Spreizfingergruppe S1 sind in Schwenkhalterungen 3a am Grundkörper G schwenkbeweglich gelagert, und zwar im Bereich ihrer Beugen 15. Die Schwenkhalterungen 3a werden von Öffnungen 9a in den Schalenteilen 1a, 1b definiert. Jeder Spreizfinger 10 ist mit seinem Hochschenkel 12 von innen durch die Öffnung 9a nach außen geschoben. Die Querschenkel 14 sind beispielsweise breiter als die Hochschenkel 12, so daß die Spreizfinger 10 gegen Herausfallen aus den Öffnungen 9a gesichert sind. Es können aber auch andere Mittel benutzt werden, die Spreizfinger zu sichern.

Die Spreizfinger 11 der zweiten Spreizfingergruppe S2 sind in gleicher Weise in Schwenkhalterungen 3b am Grundkörper G schwenkbar. In beiden Spreizfingergruppen S1, S2 erstrecken sich die Querschenkel 14 nach innen in den Grundkörper G hinein.

Im Inneren der Schalenteile 1a, 1b ist zwischen den Spreizfingergruppen S1, S2 ein gegen Verdrehen gesicherter Kupplungsteil 16 mit einer längsdurchgehenden Gewindebohrung 22 längsverschiebbar. Durch das Tragrohr 2 verläuft eine Zugspindel 5 der Schnellspannvorrichtung Q, die am freien Ende des Tragrobres 2 als Betätigungsorgan B eine Stellmutter 4 trägt. Das innenliegende Ende der Zugspindel 5 ist in die Gewindebohrung 22 eingeschraubt. Auf der Zugspindel 5 sitzt ein erstes Abstützglied 6, das einen kugeligen oder kegeligen Kopfteil 18 besitzt, dessen Oberfläche um die Zugspindel verteilte Stützauflagen 17 für die Querschenkel 14 der Stützfinger 10 definiert. Die Querschenkel 14 werden durch ein Druckstück 19, das von einer am Einsatz 21 abgestützten Druckfeder 20 belastet wird, gegen die Stützauflagen 17 gedrückt. Die axiale Position des Abstützgliedes 18 bzw. der Stützauflagen 17 bestimmt in Relation zu den Öffnungen 9a den Winkel, mit dem die Spreizfinger 10 vom Grundkörper wegstehen.

Die Justiervorrichtung J weist eine Spindel 24 auf, die mit einem Gewindeende 23 in die Gewindebohrung 22 des Kupplungsteils 16 eingeschraubt ist. Auf der Spindel 24 ist ein zweites Abstützglied 26 gehalten, das eine kegelige oder kugelige Stirnseite aufweist, die in Umfangsrichtung verteilten Stützauflagen 27 für die Querschenkel 14 der Spreizfinger 11 der zweiten Spreizfingergruppe S2 definiert. Der axiale Abstand zwischen den Stützauflagen 27 und den Öffnungen 9b für die Spreizfinger 11 bestimmt den Winkel, mit dem die Hochschenkel 12 der Spreizfinger 11 der zweiten Spreizfingergruppe relativ zum Grundkörper G geneigt sind. Mit 25 ist ein Justierende der Spindel 24 angedeutet, das einen Innensechskant 31 besitzt. Durch Verschrauben der Spindel 24 in der Gewindebohrung 22 des Kupplungsstücks 16 läßt sich der in Längsrichtung gesehene Abstand zwischen den Stützauflagen 27 am zweiten Absstützglied 26 und den Stützauflagen 17 am ersten Abstützglied 6 verändern, wodurch die Schräglage der Spreizfinger 11 relativ zur Schräglage der Spreizfinger 10 verstellt wird. Trotzdem sind die Spreizfinger 10, 11 beider Spreizfingergruppen S1, S2 gemeinsam mit der Zugspindel 5 verstellbar. Das Justierende 25 der Spindel 24 könnte auch an dem Ende des Grundkörpers G vorgesehen werden, an dem die Schnellspannvorrichtung Q bedient wird (z.B. für Hülsen K, die an einem Ende geschlossen sind.)

Ein Druckstück 28 liegt an den Querschenkeln 14 der Spreizfinger 11 an und hält diese an den Abstützflächen 27. Das Druckstück 28 wird von einer Feder 29 beaufschlagt, die sich, z.B. am Kupplungsteil 16 abstützt.

Der Aufsteckdorn ist in einer Halterung H festlegbar, die beispielsweise am Tragrohr 2 angreift.

Die freien Enden 13 der Spreizfinger 10, 11 können strukturiert oder profiliert, z.B. geriffelt sein, damit ein einwandfreier Angriff an der Innenwand der Hülse K erzielt wird. Zweckmäßigerweise sind die freien Enden 13 gerundet, damit keine Kerben in die Innenwand eingedrückt werden. Am freien Ende jedes Spreizfingers 10, 11 kann ein Belag 39 angeordnet sein, der für eine einwandfreie Zentrierung der Hülse K und für einen festen Sitz sorgt. Der Belag 39 kann aus Gummi oder einem anderen reibungsaktiven und ggfs. elastischen Material bestehen. Die Spreizfinger 10, 11 sind zweckmäßigerweise aus Draht, aus Stahlblech oder aus Kunststoff, z.B. als Form- oder Preßteile hergestellt.

Mindestens zwei verschiedenen Bedienungsweisen sind möglich:
Für zylindrische Spulenhülsen K wird von der Stellung, in der die Hochschenkel 12 annähernd parallel zum Grundkörper stehen (in ausgezogenen Linien angedeutet), zunächst eine Grundstellung eingestellt, in der die freien Enden 13 fast den Innendurchmesser der jeweiligen Hülse K definieren. Die Spule wird dann über den Aufsteckdorn geschoben. Dann werden durch Drehen der Stellmutter 4 die Spreizfinger 10, 11 beider Spreizfingergruppe S1, S2 - wie strichliert angedeutet - noch weiter aufgespreizt, bis die Spule festsitzt. Sobald die Spule leer ist, wird die leere Hülse K ergriffen und die Stellmutter 4 in der Gegenrichtung bis in die Grundstellung verdreht, bis sich die Spulenhülse K leicht abnehmen läßt. Nach Aufstecken einer neuen Spule wird wiederum die Stellmutter 4 entsprechend verstellt. Unabhängig vom Innendurchmesser des jeweiligen Spulenkerns K wird die Stellmutter 4 ausgehend von der Grundstellung relativ wenig verdreht, bis sich ein ausreichend fester Sitz ergibt, so daß Spannen und Lösen schnell erfolgen.

Entsprechend wird bei konischen Hülsen K vorgegangen. Jedoch wird zuvor mittels der Justiervorrichtung J die Schräglage der Spreizfinger 11 der zweiten Spreizfingergruppe S2 so weit verstellt, bis in der Grundstellung eine Anpassung an die Konizität des jeweiligen Spulenkerns erreicht ist. In der Grundstellung stehen dann die Spreizfinger 11 anders schräg als die den Spreizfinger 10. Die Hülse wird aufgesteckt und durch nur mehr geringes Verdrehen der Stellmutter 4 festgelegt. Zum Abnehmen der Spule wird die Stellmutter 4 in der Gegenrichtung gerade nur wieder bis in die Grundstellung gedreht.

Es ist aber bei entsprechend steiler Gewindesteigung (Bohrung 22) auch möglich, die Spreizfinger 10, 11 in der Grundstellung so nahe an den Grundkörper G zu ziehen, wie möglich.

In der zweiten Betriebsweise werden die Schnellspannvorrichtung Q und die Justiervorrichtung J so betätigt, daß von vorneherein die Spreizfinger 10, 11 der beiden Spreizfingergruppen S1, S2 in der richtigen Lagen stehen, d.h. auf die etwaige Konizität und den Innendurchmesser der Hülse abgestimmt sind. Die Hülse wird dann aufgesteckt, bis sie fest sitzt. Das Abziehen erfolgt gegen die Haltewirkung der Spreizfinger. Eine Verstellung der Spreizfinger entweder durch die Schnellspannvorrichtung Q oder die Justiervorrichtung J erfolgt zwischen Hülsenwechseln nurmehr zum etwaigen Korrigieren der Haltewirkung.

Beim Betätigungsorgan B der Schnellspannvorrichtung Q kann zur Bedienung ein von außen gut sichtbarer Nonius oder eine Skala für die Hülsendurchmesser angeordnet sein. Ähnlich ist bei der Justiervorrichtung J ein Nonius oder eine Skala, z.B. für verschiedene Konizitäten, vorgesehen. Hierbei sind Angaben in der Skala wie: "Zylindrisch, Konus 7°, Konus 18,5° mit einem Drehrichtungspfeil, besonders brauchbar.

Bei der Ausführungsform von Fig. 3 ist am freien Ende des Tragrohres 2 als Betätigungsorgan B der Schnellspannvorrichtung Q ein, zweckmäßigerweise selbsthemmender, Stellexzenter E mit einem Hebel 32 vorgesehen, der das Festlegen und Lösen der Spule mit einer kurzen Drehbewegung ermöglicht. Zum Festlegen der Spule wird der Stellexzenter E beispielsweise in Richtung eines Pfeiles 33 verdreht. Zum Abnehmen des leeren Spulenkerns K wird der Stellexzenter E wieder in der Gegenrichtung oder einfach nur weiter verdreht.

Die Ausführungsform des Aufsteckdorns A von Fig. 4 unterscheidet sich von der Ausführungform der Fig. 1 und 2 im wesentlichen durch einen in Form einer vorgespannten Druckfeder ausgebildeten Federspeicher 49, der im Grundkörper G an grundkörperfesten Anschlägen 48 abgestützt ist und das hintere Ende des ersten Abstützgliedes 6 beaufschlagt. Die Federn 29 und 20 dienen als Rückstellfedern zum Anlegen der Querschenkel der Spreizfinger 10, 11 an das jeweilige Abstützglied 26, 6. Ein grundkörperfester Anschlag 50 begrenzt die größte Spreizstellung der Spreizfinger 10, 11. Die Schnellspannvorrichtung Q ist vom unteren Ende des Tragrohres 2 betätigbar. Als Betätiger ist hier ein Pneumatikzylinder Z vorgesehen, der von der Spindel 5 durchsetzt wird. Auf der Spindel 5 ist ein Kolben 40 fest angebracht. Das obere Ende der Spindel 5 greift zumindest in Druckrichtung am ersten Abstützglied 6 entgegengesetzt zur Kraft des Federspeichers 49 an. Zur gemeinsamen Verstellung der Spreizfinger 10, 11 beider Gruppen S1, S2 ist ein Kupplungsteil 24' vorgesehen, das mit seinem oberen Ende 44 im zweiten Abstützglied 26 verankert ist. Das Kupplungselement 24' kann entweder ein Kabel oder ein dünner Stab sein, der sich durch das erste Abstützglied 6 und die hohl ausgebildete Spindel 5 hindurch bis über das untere, freie Ende der Spindel 5 hinaus erstreckt. Die Justiervorrichtung J ist ebenfalls vom unteren Ende des Tragrohres 2 betätigbar. In der Justiervorrichtung J ist das mit 45 bezeichnete untere Ende des Kupplungselementes 24' an einer Einstellschraube 25 verankert, die mit einem Außengewinde 46 in einer Innengewindebohrung 47 der Spindel 5 verschraubbar ist. Der untere Teil des Zylinders Z ist über eine Leitung 34 und ein Ventil 36 an eine Druckquelle P, 35 anschließbar. Das Ventil 36 ist beispielsweise ein Magnetventil, das über eine Steuerleitung 37 von einer Steuervorrichtung 38 aus ferngesteuert betätigbar ist.

Der Federspeicher 49 ist bestrebt, die Spreizfinger 10, 11 beider Gruppen S1, S2 nach außen zu spreizen und die nicht dargestellte Hülse zu halten. Bei Beaufschlagung des Kolbens 40 in Richtung nach oben drückt die Spindel 5 das erste Abstützglied 6 nach oben, wobei das Druckteil 19 über die Feder 20 die Spreizfinger 10 an dem Grundkörper G hinklappt. Der Bewegung des ersten Abstützglieds 6 folgt, z.B. über das Kupplungselement 24' oder durch die Kraft der Feder 29 über den Druckteil 28, synchron das zweite Abstützglied 26, so daß auch die Spreizfinger 11 der zweiten Gruppe S2 eingezogen werden. Dann wird die Hülse aufgesteckt. Bei Druckentlastung des Kolbens 40 drückt der Federspeicher 49 die Spreizfinger 10, 11 gleichzeitig und gemeinsam in die Haltestellung.

Zum Anpassen an die Konizität der Hülse lassen sich mittels der Stellschraube 25 die Spreizfinger 11 in eine andere Spreizlage einstellen als die Spreizfinger 10.

Am oberen Endes des Grundkörpers G, d.h. an den Schalenteilen 1a, 1b kann ein zapfenartiger Zentrierfortsatz 43 und/oder ein scheibenförmiges Zentrierelement 41 angeordnet sein, das eine zur Längsachse des Grundkörpers koaxiale Zentrierfläche 42 definiert. Für kleindurchmessrige, insbesondere konische Hülsen, werden die Spreizfinger 11 nicht benötigt, weil diese Hülsen auf der Zentrierfläche 42 zentriert und dann mit den Spreizfingern 10 festgehalten werden. Insbesondere für Hülsen, die an einem Ende verschlossen sind und in diesem verschlossenen Ende eine zentrische Öffnung besitzen, dient der Zentrierfortsatz 43, der in diese Zentrieröffnung eingreift und dieses Ende der Hülse zentriert, die gegen ein Abziehen durch die Spreizfinger 10 gehalten wird. Sofern die zu halternde Hülse auf der Zentrierfläche 42 oder mittels des Zentrierfortsatzes 43 zentriert wird, können die Spreizfinger 11 mittels der Stellschraube 25 in eine Passivlage an die Schalenteile 1a, 1b geklappt werden. Es ist denkbar, jeweils ein passendes Zentrierelement 41 aus einer Serie verschieden dimensionierter Zentrierelemente auszuwählen und wahlweise auf den Grundkörper aufzustecken.

Es ist aber auch möglich, die Spreizfinger 11 wegzunehmen, wenn der Aufsteckdorn A nur für solche Hülsen benutzt wird.

Anstelle eines Pneumatikzylinders Z kann als Antrieb für die Schnellspannvorrichtung Q auch ein Schrittmotor oder ein Hubmagnet verwendet werden. Die beschriebenen Ausführungsformen des Aufsteckdorns A sind vorwiegend in der Textiltechnik zum Halten von Garnspulen bestimmt, die einen hülsenförmigen Spulenkern besitzen. Das Garn wird beispielsweise einer Textil-, Web- oder Strickmaschine über eine dazwischengeschaltete Garnspeicher- und -liefervorrichtung zugeführt. Auf diesem Gebiet der Textiltechnik werden Hülsen gemäß DIN 64410 und DIN 64420 bzw. ISO R110 verwendet. Die zylindrischen Hülsen gemäß dieser Norm haben einen zwischen 12 und ca. 120mm in vorgegebenen Stufen variierenden Innendurchmesser. In über 80% der Anwendungsfälle variiert der Hülsendurchmesser zwischen 30 und 120mm. Konische Hülsen haben einen Kegelwinkel von 7° oder 18,5°. Spezielle konische Hülsen sind am kleineren Ende verschlossen. Das Material der Hülse ist üblicherweise Karton, Kunststoff, Holz oder Metall. Die Garnspulen werden je nach Anwendungsfall stehend, schräg im Raum, horizontal oder hängend gehaltert.

Sind für besonders große bzw. besonders lange Hülsen mehr als zwei Spreizfingergruppen S1, S2 am Grundkörper vorgesehen, dann greift die Justiervorrichtung an der zweiten und den weiteren Spreizfingergruppen an, um deren Schräglagen relativ zur ersten Spreizfingergruppe zu verändern. Damit die freien Enden der mit der Justiervorrichtung verstellten Spreizfinger tatsächlich auf einer geradlinigen Erzeugenden eines Kegels liegen, können unterschiedliche Gewindesteigungen der Spindel für die Abstützglieder der weiteren Spreizfingergruppen vorgesehen sein. Denkbar ist es auch, für jede weitere Spreizfingergruppe eine eigene Justiervorrichtung vorzusehen.

## Patentansprüche

1. Aufsteckdorn (A) für Hülsen (K),insbesondere für Garnspulenhülsen, mit einem langgestreckten Grundkörper (G), von dem in Umfangsrichtung verteilte Spreizfinger (10) einer ersten Spreizfingergruppe (S1) gleichweit abstehen, und mit einer Verstellvorrichtung (V) zum Verändern des von den Spreizfingern (10) definierten Hülsenhaltedurchmessers, wobei in Längsrichtung des Grundkörpers (G) im Abstand von der ersten Spreizfingergruppe (S1) mindestens eine zweite Spreizfingergruppe (S2) angeordnet ist, und daß die Verstelleinrichtung (V) eine Schnellspannvorrichtung (Q) zum gleichzeitigen gemeinsamen Verstellen der Spreizfinger (10, 11) aller Spreizfingergruppen (S1, S2) aufweist, dadurch gekennzeichnet, daß die Verstelleinrichtung (V) auch eine unabhängig von der Schnellspannvorrichtung (Q) betätigbare Justiervorrichtung (J) aufweist, mit der zusätzlich die Spreizfinger (10 oder 11) in einer Spreizfingergruppe (S1, oder S2) unabhängig von den Spreizfingern (11 oder 10) in einer anderen Gruppe (S2 oder S1) verstellbar sind.

2. Aufsteckdorn nach Anspruch 1, **dadurch gekennzeichnet,** daß die Schnellspannvorrichtung (Q) am Grundkörper (G) abgestützt und mit allen Spreizfingergruppen (S1, S2) gekuppelt ist, um die Spreizfinger (10, 11) aller Gruppen, vorzugsweise gegen Federkraft, zwischen einer an den Grundkörper (G) angenäherten Hülsen-Aufsteckstellung und einer Hülsenhaltestellung zu verstellen.

3. Aufsteckdorn nach den Ansprüchen 1 und 2, **dadurch gekennzeichnet,** daß in der Schnellspannvorrichtung (V) ein Federspeicher (49) vorgesehen ist, der die Spreizfinger (10, 11) in beiden Gruppen in Richtung auf die Hülsenhaltestellung beaufschlagt, und daß die Schnellspannvorrichtung (Q) wirkungsmäßig zumindest in Verstellrichtung zur Hülsenlösestellung mit den Spreizfingergruppen (S1, S2) gekuppelt ist, um diese gegen die Kraft des Federspreichers (49) in eine Spulenlösestellung zu bringen und zu halten.

4. Aufsteckdorn nach Anspruch 1, **dadurch gekennzeichnet,** daß die Justiervorrichtung (J) von außerhalb des Erstreckungsbereichs einer aufgesteckten Hülse (K) betätigbar und wirkungsmäßig zwischen jeweils zwei in Längsrichtung benachbarten Spreizfingergruppen ( S1, S2) angeordnet ist.

5. Aufsteckdorn nach den Ansprüchen 1 bis 4, **dadurch gekennzeichnet,** daß die Schnellspannvorrichtung (Q) manuell betätigbar ist und ein Spannorgan (B) aufweist, das am Grundkörper (G) an einer von außen zugänglichen Stelle angeordnet ist, die in Aufsteckrichtung der Hülse (K) außerhalb des Erstreckungsbereichs der aufgesteckten Hülse (K) liegt.

6. Aufsteckdorn nach den Ansprüchen 1 und 2, **dadurch gekennzeichnet,** daß die Schnellspannvorrichtung (Q) mit einem ferngesteuert betätigbaren Antrieb (Z) gekoppelt ist, vorzugsweise mit einem Pneumatikzylinder, einem elektrischen Stellmotor oder einem Hubmagneten.

7. Aufsteckdorn nach den Ansprüchen 1 bis 3, **dadurch gekennzeichnet,** daß ein erstes Abstützglied (6) mit Stützauflagen (17) für die Spreizfinger (10) der ersten Spreizfingergruppe (S1), vorgesehen ist, wobei der in Längsrichtung des Grundkörpers (G) gesehene Abstand zwischen einer Schwenkhalterung (3a) jedes Spreizfingers (10) am Grundkörper (G) und den Stützauflagen (17) veränderbar ist, daß im Grundkörper (G) ein über die Schnellspannvorrichtung (Q) mit dem ersten Abstützglied (6) zu einer gemeinsamen Längsbewegung gekuppeltes zweites Abstützglied (26) mit Stützauflagen (27) für die in eigenen Schwenkhalterungen (3b) am Grundkörper (G) (G) gelagerten Spreizfinger (11) der zweiten Spreizfingergruppe (S2) vorgesehen ist, und daß die Justiervorrichtung (J) zum Verändern des Längsabstandes zwischen den Stützauflagen (17, 27) an den Abstützgliedern (6, 26) angreift.

8. Aufsteckdorn nach Anspruch 7, **dadurch gekennzeichnet,** daß jeder Spreizfinger (10, 11) L-förmig mit einem Hochschenkel (12) und einem Querschenkel (14) ausgebildet, im Bereich seiner L-Beuge (15) zwischen dem Hoch- und dem Querschenkel in einer die Schwenkhalterung (3a, 3b) bildenden Öffnung (9a, 9b) des Grundkörpers (G) gehaltert ist und mit seinem Querschenkel (14) in den Grundkörper greift und an der Stützauflage (17, 27) anliegt, vorzugsweise durch den Andruck im Grundkörper (G) abgestützter Federn (20, 29), die ggfs. über verschiebbar geführte Druckstücke (19, 28) einwirken.

9. Aufsteckdorn nach Anspruch 8, **dadurch gekennzeichnet,** daß jeder Spreizfinger (10, 11) im Bereich seiner L-Beuge (15) in der Öffnung (9a, 9b) des Grundkörpers (G) formschlüssig, z.B. mit einer Verdickung oder Verbreiterung des Querschenkels (14), gegen Herausfallen aus der Öffnung (9a, 9b) gehaltert ist.

10. Aufsteckdorn nach einem der Ansprüche 1 bis 9, **dadurch gekennzeichnet,** daß jedes Abstützglied (6, 26) einen kegeligen oder kugeligen Stirnteil (18) aufweist, an dem die Stützauflagen (17, 27) für die Spreizfinger (10, 11) vorgesehen sind.

11. Aufsteckdorn nach einem der Ansprüche 1 bis 10, **dadurch gekennzeichnet,** daß die Schnellspannvorrichtung (Q) eine mit dem ersten Abstützglied (6) verbundene Spindel (5) aufweist, an deren aus dem Grundkörper (G) ragenden Ende (6) das Spannorgan (B), z.B. eine Verstellmutter (4) oder einh Stellexzenter, angeordnet ist, und daß das zweite Abstützglied (26) auf einer zur Justiervorrichtung (J) gehörenden Spindel (24) sitzt, die relativ zum Abstützglied (6) verschraubbar ist.

12. Aufsteckdorn nach einem der Ansprüche 1 bis 10, **dadurch gekennzeichnet,** daß der Federspeicher (49) grundkörperfest abgestützt ist und zumindest das erste Abstützglied (6) beaufschlagt, daß am ersten Abstützglied (6) entgegen dem Federspeicher (49) eine durch das Spannorgan (B, 40) bewegbare Spindel (5) zum Angriff bringbar ist, daß die Justiervorrichtung (J) einen Kupplungsteil (24') aufweist, der die beiden Abstützglieder (6, 26), vorzugsweise über die Spindel (5), untereinander verbindet, und daß die Wirklänge des Kupplungsteils (24') verstellbar ist.

13. Aufsteckdorn nach Anspruch 12, **dadurch gekennzeichnet,** daß der Kupplungsteil (24') ein Kabel oder eine Stange ist, das bzw. die die Spindel (5) innen durchsetzt und mit einem Ende (44) im zweiten Abstützglied (26) und mit dem anderen Ende (45) in einem Justierelement (46) abgestützt ist, und daß das Justierelement (46) in der Spindel (5) verstellbar angeordnet ist.

14. Aufsteckdorn nach einem der Ansprüche 1 bis 12, **dadurch gekennzeichnet,** daß die Schnellspannvorrichtung (Q) und die Justiervorrichtung (J) am gleichen Ende, vorzugsweise dem in Aufsteckrichtung der Hülse (K) vorderen Ende, des Grundkörpers (G) zur Betätigung zugänglich sind, und daß am in Aufsteckrichtung hinteren Ende des Grundkörpers wenigstens ein, vorzugsweise austauschbar angebrachtes, Hülsen-Zentrierelement (41, 43) vorgesehen ist.

15. Aufsteckdorn nach einem der Ansprüche 1 bis 14, **dadurch gekennzeichnet,** daß der Grundkörper (G) aus mehreren, die Öffnungen (9a, 9b) für die Spreizfinger (10, 11) aufweisenden Schalenteilen (1a, 1b) und einem Tragrohr (2) besteht, an dem die Schalenteile (1a, 1b) montiert sind.

16. Aufsteckdorn nach einem der Ansprüche 1 bis 10, **dadurch gekennzeichnet,** daß die Spreizfinger (10, 11) in beiden Spreizfingergruppen (S1, S2) gleich und aus Federdraht, Stahlblech oder Kunststoff ausgebildet sind.

## Claims

1. Creel pin (A) for formers (K), in particular for bobbin formers, having an elongated basic body (G), from which spreader fingers (10) of a first spreader finger group (S1) distributed in a peripheral direction project to an equal extent, and having an setting device (V) for varying the former-holding diameter defined by the spreader fingers (10), at least one second spreader finger group (S2) being disposed in a longitudinal direction of the basic body (G) at a distance from the first spreader finger group (S1), and the setting device (V) comprising a quick-action clamping device (Q) for simultaneous joint adjustment of the spreader fingers (10, 11) of all of the spreader finger groups (S1, S2), **characterized in that** the setting device also comprises an adjusting device (J), which is operable independently of the quick-action clamping device (Q) and by means of which in addition the spreader singers (10 or 11) in one spreader finger group (S1 or S2) are adjustable independently of the spreader fingers (11 or 10) in another group (S2 or S1).

2. Creel pin according to claim 1, **characterized in that** the quick-action clamping device (Q) is supported on the basic body (G) and is coupled to all of the spreader finger groups (S1, S2) in order to move the spreader fingers (10, 11) of all groups, preferably counter to spring action, between a former-mounting position close to the basic body (G) and a former-holding position.

3. Creel pin according to claims 1 and 2, **characterized in that** there is provided in the quick-action clamping device (Q) a spring energy store (49) which loads the spreader fingers (10, 11) in both groups in the direction of the former-holding position, and that the quick-action clamping device (Q) is coupled effectively at least in the direction of movement towards the former-release position to the spreader finger groups (S1, S2) in order to move the latter counter to the action of the spring energy store (49) into a bobbin-release position and to hold them in said position.

4. Creel pin according to claim 1, **characterized in that** the adjusting device (J) is operable from outside of the extension range of a mounted former (K) and is effectively disposed between, in each case, two spreader finger groups (S1, S2) which are adjacent in a longitudinal direction.

5. Creel pin according to claims 1 to 4, **characterized in that** the quick-action clamping device (Q) is manually operable and has a clamping organ (B) disposed on the basic body (G) at an externally accessible point which lies in the mounting direction of the former (K) outside of the extension range of the mounted former (K).

6. Creel pin according to claims 1 and 2, **characterized in that** the quick-action clamping device (Q) is coupled to a drive (Z) operable by remote control, preferably to a pneumatic cylinder, an electric motor actuator or a solenoid actuator.

7. Creel pin according to claims 1 to 3, **characterized in that** a first support member (6) having rests (17) for the spreader fingers (10) of the first spreader finger group (S1) is provided, the distance - viewed in a longitudinal direction of the basic body (G) - between a swivel mounting (3a) of each spreader finger (10) on the basic body (G) and the rests (17) being variable, that there is provided in the basic body (G) a second support member (26), which is coupled by the quick-action clamping device (Q) to the first support member (6) to produce a common longitudinal motion and has rests (27) for the spreader fingers (11) of the second spreader finger group (S2) which are supported in their own swivel mountings (3b) on the basic body (G), and that the adjusting device (J) acts upon the support members (6, 26) to vary the longitudinal distance between the rests (17, 27).

8. Creel pin according to claim 7, **characterized in that** each spreader finger (10, 11) is L-shaped with a vertical limb (12) and a transverse limb (14), is supported in the region of its L-bend (15) between the vertical and transverse limb in an opening (9a, 9b) of the basic body (G) forming the swivel mounting (3a, 3b), and with its transverse limb (14) engages into the basic body and lies against the rest (17, 27), preferably as a result of the contact pressure of springs (20, 29) which are supported in the basic body (G) and act possibly via displaceably guided thrust pieces (19, 28).

9. Creel pin according to claim 8, **characterized in that** each spreader finger (10, 11) in the region of its L-bend (15) is held in the opening (9a, 9b) of the basic body (G) in a form-fit manner, e.g. by means of a thickening or widening of the transverse limb (14), to prevent its falling out of the opening (9a, 9b).

10. Creel pin according to one of claims 1 to 9, **characterized in that** each support member (6, 26) has a tapered or spherical end part (18), on which the rests (17, 27) for the spreader fingers (10, 11) are provided.

11. Creel pin according to one of claims 1 to 10, **characterized in that** the quick-action clamping device (Q) has a spindle (5), which is connected to the first support member (6) and on whose end (6) projecting from the basic body (G) the clamping organ (B), e.g. an adjusting nut (4) or positioning eccentric, is disposed, and that the second support member (26) is seated on a spindle (24), which forms part of the adjusting device (J) and may be screwed relative to the support member (6).

12. Creel pin according to one of claims 1 to 10, **characterized in that** the spring energy store (49) is supported in a fixed manner relative to the basic body and acts at least upon the first support member (6), that a spindle (5) movable by means of the clamping organ (B, 40) may be brought to act upon the first support member (6) counter to the spring energy store (49), that the adjusting device (J) has a coupling part (24') which connects the two support members (6, 26) to one another, preferably via the spindle (5), and that the effective length of the coupling part (24') is adjustable.

13. Creel pin according to claim 12, **characterized in that** the coupling part (24') is a cable or rod which penetrates the inside of the spindle (5) and is supported by one end (44) in the second support member (26) and by the other end (45) in an adjusting element (46), and that the adjusting element (46) is adjustably disposed in the spindle (5).

14. Creel pin according to one of claims 1 to 12, **characterized in that** the quick-action clamping device (Q) and the adjusting device (J) are accessible for operation at the same end, preferably the - in the mounting direction of the former (K) - front end , and that at the - in mounting direction - rear end of the basic body at least one, preferably exchangeably mounted former-centring element (41, 43) is provided.

15. Creel pin according to one of claims 1 to 14, **characterized in that** the basic body (G) comprises a plurality of shell parts (1a, 1b), having the openings (9a, 9b) for the spreader fingers (10, 11), and a support tube (2) on which the shell parts (1a, 1b) are mounted.

16. Creel pin according to one of claims 1 to 10, **characterized in that** the spreader fingers (10, 11) in both spreader finger groups (S1, S2) are identical in construction and are made of spring wire, sheet steel or plastic material.

## Revendications

1. Mandrin (A) pour des canettes (K) en particulier pour des canettes de bobine de fil, avec un corps de base (G) allongé, d'où font saillie, de la même distance, des doigts d'écartement (10), répartis sur la direction périphérique, d'un premier groupe de doigts d'écartement (S1) et avec un dispositif de réglage (V) destiné à modifier le diamètre de maintien de canette défini par les doigts d'écartement (10), au moins un deuxième groupe de doigts d'écartement (S2) étant disposé dans la direction du corps de base (G) à distance du premier groupe de doigts d'écartement 51), et le dispositif de réglage (V) présentant un dispositif de serrage rapide (Q) destiné à régler conjointement et simultanément les doigts d'écartement (10, 11) de tous les groupes de doigts d'écartement (S1, S2), caractérisé par le fait que le dispositif de réglage présente également un dispositif d'ajustement (J) pouvant être actionné indépendamment du dispositif de serrage rapide Q et à l'aide duquel en plus les doigts d'écartement (10 ou 11) appartenant à un groupe de doigts d'écartement (S1 ou S2) sont réglables indépendamment des doigts d'écartement (11 ou 10) appartenant à un autre groupe (S2 ou S1).

2. Mandrin selon la revendication 1, caractérisé en ce que le dispositif de serrage rapide (Q) prend appui sur le corps de base (G) et est couplé à tous les groupes de doigts d'écartement (S1, S2), pour régler les doigts d'écartement (10, 11) de tous les groupes de préférence à l'encontre de la force d'un ressort, entre une position d'enfichage de canette, proche du corps de base (G) et une position de maintien de canette.

3. Mandrin selon les revendications 1 et 2, caractérisé en ce que, dans le dispositif de serrage rapide (V), est prévu un accumulateur à ressort (49) qui sollicite les doigts d'écartement (10, 11) des deux groupes, en direction de la position de maintien de canette, et en ce que le dispositif de serrage rapide (Q) est couplé fonctionnellement aux groupes de doigts d'écartement (S1, S2), au moins dans la direction du réglage allant à la position de désolidarisation de canette, pour placer ces groupes dans une position de désolidarisation de bobine, à l'encontre de la force de l'accumulateur à ressort (49) et les y maintenir.

4. Mandrin selon la revendication 1, caractérisé en ce que le dispositif d'ajustement (J) peut être actionné depuis l'extérieur de la zone où s'étend une canette (K) ayant été enfichée et est disposé, pour ce qui concerne sa zone d'action, entre deux groupes de doigts d'écartement (S1, S2) voisins en direction longitudinale.

5. Mandrin selon les revendications 1 à 4, caractérisé en ce que le dispositif de serrage rapide (Q) est actionnable manuellement et présente un organe de serrage (B) disposé sur le corps de base (G) en un endroit accessible de l'extérieur situé, dans la direction d'enfichage de la canette (K), à l'extérieur de la zone où s'étend la canette (K) enfichée.

6. Mandrin selon les revendications 1 et 2, caractérisé en ce que le dispositif de serrage rapide (Q) est couplé à un entraînement (Z) pouvant être actionné à distance, de préférence à un vérin pneumatique, à un servomoteur électrique ou à un aimant de levage.

7. Mandrin selon les revendications 1 à 3, caractérisé en ce qu'un premier organe d'appui (6) comportant des embases d'appui (17) pour les doigts d'écartement (10) du premier groupe de doigts d'écartement (S1) est prévu, l'espacement, observé dans la direction longitudinale du corps de base (G), entre une fixation pivotante (3A) de chaque doigts d'écartement (10) sur le corps de base (G) et les embases d'appui (17 étant modifiables, en ce que dans le corps de base (G) est prévu un deuxième organe d'appui (26), couplé, par l'intermédiaire du dispositif de serrage rapide (Q), au premier organe d'appui (6), en vue d'effectuer un déplacement longitudinal conjoint, et comportant des embases d'appui (27) pour les doigts d'écartement (11) tourillonnant dans des fixations pivotantes (3b) propres réalisées sur le corps de base (G) et appartenant au deuxième groupe de doigts d'écartement (S2), et en ce que le dispositif d'ajustement (J) agit sur les organes d'appui (6, 26), en vue de modifier l'espacement longitudinal entre les embases d'appui (17, 27).

8. Mandrin selon la revendication 7, caractérisé en ce que chaque doigt d'écartement (10, 11) est réalisé en forme de (L), avec une branche verticale (12) et une branche transversale (14), en étant fixé dans la zone de l'incurvation du (L) (15) entre les branches verticale et transversale, dans une ouverture (9a, 9b) constituant la fixation pivotante (3a, 3b) du corps de base (G) et pénétrant par sa branche transversale (14) dans le corps de base, de préférence au moyen de la pression d'application produite par des ressorts (20, 29), prenant appui dans le corps de base (G) et agissant, le cas échéant, par l'intermédiaire de pièces de pressage (19, 28) guidées de façon à pouvoir coulisser.

9. Mandrin selon la revendication 8, caractérisé en ce que chaque doigt d'écartement (10, 11) est maintenu avec ajustement de forme dans la zone de son incurvation de (L) (15) dans l'ouverture (9a, 9b) du corps de base (G), par exemple avec un épaississement ou un élargissement de la branche transversale (15) pour empêcher toute chute hors de l'ouverture (9a, 9b).

10. Mandrin selon l'une des revendications 1 à 9, caractérisé en ce que chaque organe d'appui (6, 26) présente une partie frontale (18) conique ou sphérique, sur laquelle sont prévus les embases d'appui (17, 27) destinées aux doigts d'écartement (10, 11).

11. Mandrin selon l'une des revendications 1 à 10, caractérisé en ce que le dispositif de serrage rapide (Q) présente une branche (5) reliée au premier organe d'appui (6) et sur l'extrémité (6), sortant du corps de base (G), de laquelle est disposé l'organe de serrage (B) par exemple une dis de réglage (4) ou bien un excentrique de réglage, et en ce que le deuxième organe d'appui (26) est monté sur une broche (24) appartenant au dispositif d'ajustement (J) et pouvant être vissée par rapport à l'organe d'appui (6).

12. Mandrin selon l'une des revendications 1 à 10, caractérisé en ce que l'accumulateur à ressorts (49) prend appui de façon rigide par rapport au corps de base et sollicite au moins le premier organe d'appui (6), en ce que, sur le premier organe d'appui (6), une broche (5), pouvant être déplacée au moyen de l'organe de serrage (B, 40) à l'encontre de la force exercée par l'accumulateur à ressorts (49) peut être mise en contact, en ce que le dispositif d'ajustement (J) présente une partie de couplage (24') reliant ensemble les deux organes d'appui (6, 26), de préférence par l'intermédiaire de la broche (5), et en ce que la longueur active de la partie de couplage (24') est réglable.

13. Mandrin selon la revendication 12, caractérisé en ce que la partie de couplage (24) est un câble ou une tige qui traverse la branche (5) intérieurement et prend appui, par une première extrémité (44), dans le deuxième organe d'appui (26) et, par l'autre extrémité (45), dans un élément d'ajustement (46), et en ce que l'élément d'ajustement (46) est disposé de façon à pouvoir être réglé dans la broche (5).

14. Mandrin selon l'une des revendications 1 à 12, caractérisé en ce que le dispositif de serrage rapide (Q) et le dispositif d'ajustement (J) sont prévus sur la même extrémité, de préférence l'extrémité, située à l'avant dans le sens d'enfichage de la canette (K), du corps de base (G), dans le but de permettre un actionnement et en ce que sur l'extrémité arrière, dans le sens d'enfichage, du corps de base, est prévu au moins un élément de centrage de canette (41, 43) monté, de préférence, de façon à pouvoir être remplacé.

15. Mandrin selon l'une des revendications 1 à 14, caractérisé en ce que le corps de base (G) est composé de plusieurs parties de coques (1a, 1b) présentant les ouvertures (9a, 9b) destinées aux doigts d'écartement (10, 11) et d'un tube support (2), sur lequel sont montées les parties de coques (1a, 1b).

16. Mandrin selon l'une des revendications 1 à 10, caractérisé en ce que les doigts d'écartement (10, 11) sont réalisés identiques dans les deux groupes de doigts d'écartement (S1, S2) et réalisés en fils métalliques à ressort, en tôle d'acier, ou en matière synthétique.
